# EUROPÄISCHE PATENTSCHRIFT

(11) **EP 2 546 405 B1**
(45) Veröffentlichungstag und Bekanntmachung des Hinweises auf die Patenterteilung: **02.01.2019**
(21) Anmeldenummer: 12401127.1
(22) Anmeldetag: 27.06.2012
(51) Int. Cl.: D06F 58/20, D06F 58/28

(54) **Verfahren zum Betreiben eines Wäschetrockners mit Duftzuführung und Wäschetrockner**
Method for operating a dryer with aromatic supply and dryer
Procédé de fonctionnement d'un sèche-linge avec alimentation des odeurs et sèche-linge

(30) Priorität: 15.07.2011 DE 102011051854
(43) Veröffentlichungstag der Anmeldung: 16.01.2013
(73) Patentinhaber: Miele & Cie. KG, 33332 Gütersloh (DE)
(72) Erfinder: Zinkann, Peter, Dr., 33332 Gütersloh (DE)

(56) Entgegenhaltungen:
- EP-A1- 2 145 996
- WO-A2-2005/099552
- DE-T5-112009 001 894
- JP-A- H0 938 388
- KR-A- 20070 007 548
- KR-A- 20080 053 847

## Beschreibung

Die Erfindung betrifft ein Verfahren zum Betreiben eines Wäschetrockners, der zur Abgabe eines Duftstoffes während des Trocknungsprozesses ausgebildet ist, mit einer in einem Gehäuse drehbar gelagerten Trommel, sowie eine mit einer Tür verschließbare Beschickungsöffnung, wobei mittels eines Gebläses und einer Heizeinrichtung ein Prozessluftstrom erzeugt wird, der durch die Trommel, einem Wärmetauscher sowie eine Flusenfiltereinrichtung strömt, und wobei durch den Prozessluftstrom während des Trocknungsvorganges den Wäschestücken ein Duftstoff zugeführt wird, der von einem Duftmittelträger infolge einer von der Prozessluft erzeugten Strömung herausgelöst und in die Prozessluft eingeführt wird, wobei der Duftmittelträger zur Aufnahme eines Duftstoffes für mehrere Trocknungsprozesse ausgebildet ist, und wobei das Verfahren die Schritte Ermitteln einer Bedingung zur Identifikation eines aufgebrauchten Duftmittelträgers und Aktivieren eines Ausgabemittels, wenn die Bedingung erfüllt ist, dass ein aufgebrauchter Duftmittelträger identifiziert ist beinhaltet.

Bei den Wäschetrocknern des Standes der Technik ist es bekannt, dass während des Trocknungsvorganges die Wäsche mit einem Duftstoff beaufschlagt wird. So ist aus der DE 74 39 405 U ein Wäschetrockner mit einer Vorrichtung zur Zugabe eines Duftstoffes bekannt, wobei der Duftmittelaufnahmebehälter über eine Zuführleitung verfügt, die in Verbindung mit dem Trommelraum des Wäschetrockners steht. Dabei ist der Duftmittelträger als Behältnis ausgebildet, wobei dieser für den Zugang hinter einer Klappe im Gehäuse des Wäschetrockners untergebracht ist. Eine andere Art, den Duftstoff während des Trocknungsprozesses der Wäsche zuzuführen, ist aus der koreanischen Patentschrift KR 10-2007-0007548 A bekannt. Gemäß dieser Ausführungsform wird im Bereich des Flusenfilters ein Duftmittelträger angeordnet, der in einen am Flusenfilter vorgesehenen Schlitz eingesteckt werden kann. Eine andere Variante ist aus der japanischen Druckschrift Patent Abstract JP 09038388 bekannt, wobei bei dieser Art der Ausführung eines Toplader-Wäschetrockners der Duftmittelträger im Bereich der Tür oder der oberen Klappe angeordnet ist.

Die US 2 873 539 A oder die US 2 807 893 A offenbart eine Zugabe eines Duftstoffes, der direkt in den Prozessluftstrom eingesprüht wird, der während des Trocknungsvorganges dem Prozessluftstrom und den Wäschestücken beigemischt wird. Der Kanal hat eine separate Luftzufuhr von außen. Der Duftstoff befindet sich in einem unter Druck stehenden Behälter bzw. der Druck wird mittels einer Betätigungshandhabe im Behälter erzeugt, der mittels eines manuell betätigten Ventils in einen Kanal für die Prozessluft eingesprüht wird.

Die US 2003/224965 A1 offenbart ein Verfahren zur Abgabe eines Duftstoffes, der während des Trocknungsvorganges dem Prozessluftstrom und den Wäschestücken beigemischt wird. Hierbei wird der Duftstoff einem Nebelgenerator zugeführt, der den Duftstoff direkt im Prozessluftkanal zerstäubt.

Die EP 1 932 962 A1 offenbart einen Waschtrockner, bei dem Ozon der Wäsche zugeführt wird, indem ein Teil der Prozessluft durch Entladevorgänge zu Ozon gewandelt wird.

Die KR 2008 0053847 A offenbart einen Waschtrockner, bei dem Duftstoff mittels einer Heizung aus einer Kartusche herausgespült wird. Der verdampfte Duftstoff wird hierbei direkt in den Prozessluftkanal eingelassen.

Bei diesen aus dem Stand der Technik bekannten Art der Beduftung von Wäschestücken während des Trocknungsvorganges kann es vorkommen, dass der Duftmittelträger bereits aufgebraucht ist, ohne dass es der Benutzer bemerkt. Der Trocknungsvorgang findet dann hierbei ohne Duftstoffzugabe statt, sodass eine zuverlässige Duftabgabe oder Duftverteilung in der Wäsche nicht sichergestellt ist.

Die DE 11 2009 001 894 T5 offenbart ein eingangs genanntes Verfahren, dort wird bei einem Duftzuführmodul der Füllstand mittels eines Füllstandsfühlers ermittelt. Dieser ist in einer Kammer angeordnet, die eine Duftflüssigkeit aufnimmt. Wenn die Duftflüssigkeit in einem Einwegbehälter gelagert ist, ist eine Anordnung von Sensoren in dem Behälter schwierig.

Aus der US 2002/0088502 ist bei einem Geschirrspüler die Verwendung eines einsetzbaren und wiederbefüllbaren Behälters bekannt, um Reinigungszusätze in den Spülbehälter abzugeben. Der Behälter ist mit einer Anzeige ausgestattet, die auf einen Leerzustand hinweist.

Der Erfindung liegt somit die Aufgabe zu Grunde, ein Verfahren zum Bertreiben eines Wäschetrockners mit einer Beduftung von Wäschestücken bereitzustellen, bei dem stets die gewünschte Beduftung auf einfache Weise und benutzerfreundlich sichergestellt ist.

Erfindungsgemäß wird diese Aufgabe durch den unabhängigen Anspruch 1 gelöst, vorteilhafte Ausgestaltungen und Weiterbildungen der Erfindung ergeben sich aus den nachfolgenden abhängigen Ansprüchen.

Die mit der Erfindung erreichten Vorteile bestehen nun darin, dass dem Benutzer eine zuverlässige Ausgabe einer Information ausgegeben wird, wenn der Duftmittelträger aufgebraucht oder zumindest die Gefahr besteht, dass der Duftmittelträger nicht mehr genügend Duftstoff für den nächstfolgenden Trocknungszyklus beinhaltet. Die Ausgabe erfolgt hierbei nicht erst dann, wenn es sozusagen zu spät ist und wirklich kein Duftstoff mehr im Duftmittelträger vorhanden ist, sondern anhand einer Plausibilitätsprüfung, die anhand von aufgezeichneten, mehreren durchgeführten Trocknungsprogrammen erfolgt. Die Plausibilitätsprüfung umfasst hierzu die Schritte
- Ermitteln einer Bedingung zur Identifikation eines aufgebrauchten Duftmittelträgers und
- Aktivieren eines Ausgabemittels, wenn die Bedingung erfüllt ist, dass ein aufgebrauchter Duftmittelträger identifiziert ist. Als aufgebrauchter Duftmittelträger wird hierbei das aufgebrauchte oder nicht mehr wirksame Duftmittel im Duftmittelträger verstanden. Insbesondere können als Duftmittelträger sogenannte Einwegkartuschen eingesetzt werden, die ebenfalls als aufgebraucht gelten, wenn das Duftmittel darin aufgebraucht ist.

Dadurch kann sehr zuverlässig aufgrund der tatsächlichen Bedingungen, die bei mehreren, nacheinander abgelaufenen Trocknungsprozessen aufgetreten sind, erfasst werden, wie viel Duftmittel verbraucht wurde und daraus abgeleitet, wie viel Duftmittel sich noch im Duftmittelträger befindet bzw. ob das noch im Duftmittelträger vorhandene Duftmittel für den aktuell eingestellten Trocknungszyklus ausreicht. Der Benutzer bekommt also vor oder nach dem Start, zumindest zu Beginn des Trocknungszyklus signalisiert, wenn die Duftmittelmenge nicht mehr ausreicht bzw. die gewünschte Beduftung nicht sichergestellt ist. Der Benutzer kann dann den Trocknungsprozess unterbrechen oder erst gar nicht starten und den Duftmittelträger gegen einen neuen austauschen oder mit Duftstoff wieder auffüllen. Anschließend kann der Trocknungszyklus gestartet oder fortgesetzt werden. Insgesamt ist es hierbei vorteilhaft, dass kein Sensor für die Erfassung des Befüllungszustandes des Duftmittelträgers notwendig ist.

In einer Ausführung ist als Bedingung eine vorgegebene Dauer in Summe des aktivierten Gebläses mehrerer Trocknungszyklen festgelegt. Damit kann genauer die Aktivität der Beduftung erfasst werden. Beispielsweise wird hierbei berücksichtigt, dass der Duftmittelträger für weniger Trocknungszyklen aktivierbar ist, wenn sie jeweils eine längere Gebläseaktivität, beispielsweise jeweils von eineinhalb bis drei Stunden Dauer, beinhalten. Ferner kann die Kapazität des Duftmittelträgers für mehr Trocknungszyklen ausreichen, wenn es sich jeweils um kürzere Trocknungszyklen, beispielsweise nur um halbstündigeTrocknungszyklen handelt. Die Gesamtdauer der Gebläseaktivität ist auf die Kapazität des Duftmittelträgers ausgelegt, wobei es sich als zweckmäßig erwiesen hat, den Duftmittelträger so zu dimensionieren, dass die Gesamtdauer der Gebläseaktivität aus der Summe mehrerer Trocknungszyklen im Bereich von 20 und 100 Stunden festgelegt ist.

In einer anderen vorteilhaften Weiterbildung ist als Bedingung eine vorgegebene Dauer in Summe der aktivierten Heizeinrichtung mehrerer Trocknungszyklen festgelegt. Hierbei wird das hitzebedingte Auflösungsverhalten des Duftstoffes mit berücksichtigt. So verhält es sich bei den meisten Duftstoffen derart, dass bei kalter Umgebungsluft, wie 15 bis 25°C eine langsamere Diffusion oder Verdunstung stattfindet, als bei warmer oder heißer Umgebungsluft, wie beispielsweise 50 bis 90 °C. Die Gesamtdauer der Heizungsaktivität ist auf die Kapazität des Duftmittelträgers ausgelegt, wobei es sich als zweckmäßig erwiesen hat, den Duftmittelträger so zu dimensionieren, dass die Gesamtdauer der Heizungsaktivität aus der Summe mehrerer Trocknungszyklen im Bereich von 20 und 100 Stunden festgelegt ist. Auch die Kombination der Gebläsedauer, Luftdurchsatz der Prozessluft und eingestellte Heizleistung wird in einer weiteren Ausführung mit berücksichtigt.

In einer insgesamt zweckmäßigen Ausführung kann die vorgegebene Anzahl von Trocknungszyklen oder die vorgegebene Dauer des aktivierten Gebläses oder der aktivierten Heizeinrichtung mittels eines Eingabemittels eingestellt werden. Somit wird die Bedingung für die Identifikation eines aufgebrauchten Duftmittelträgers auf die Eigenschaften und Lebensdauer des jeweils eingesetzten Duftmittels eingestellt oder angepasst.

Insgesamt ist es vorteilhaft, dass als Ausgabemittel eine optische Anzeige, wie LED oder Symbol - oder Textausgabe auf einem Display eingesetzt oder verwendet wird. Damit können bereits vorhandene Anzeigemittel auf der Bedienblende des Trockners für diese Informations- oder Warnausgabe verwendet werden.

Zusätzlich oder alternativ kann auch eine akustische Ausgabe der Warnmeldung für einen leeren oder aufgebrauchten Duftmittelträger verwendet werden.

In einer zweckmäßigen Weiterbildung des erfindungsgemäßen Verfahrens werden weitere Schritte durchgeführt:
- Auffüllen oder Auswechseln des Duftmittelträgers;
- Zurücksetzen oder Löschen der Bedingung für die Identifikation eines aufgebrauchten Duftmittelträgers und
- Deaktivieren des Ausgabemittels.

Damit wird der Zähler für die Gesamtzeiten oder Zyklenanzahl auf einen Initialwert Null gesetzt und die Erfassung beginnt von neuem.

In einer einfach bereitzustellenden Ausführung erfolgen das Zurücksetzen der besagten Bedingung und das Deaktivieren des Ausgabemittels mittels einer manuellen Bedienhandhabe.

In einer etwas komfortableren Ausführung erfolgt das Zurücksetzen der besagten Bedingung und das Deaktivieren des Ausgabemittels selbständig beim Einsetzen des Duftmittelträgers in eine vorgegebene, betriebsgemäße Position. Hierbei werden Fehlbedienungen, beispielsweise durch Vergessen des manuellen Zurücksetzens der Bedingung, nahezu gänzlich oder gänzlich vermieden. Der Wechsel des Duftmittelträgers kann hierbei mittels eines Mikroschalters, einer berührungslosen Sensoranordnung oder einer anderen Kopplung mit der Steuereinrichtung erfasst werden.

Ein Ausführungsbeispiel der Erfindung ist anhand der nachstehenden Figuren 1 bis 3 näher erläutert; dabei zeigen:
- Figur 1: eine perspektivische Darstellung eines Wäschetrockners;
- Figur 2: eine geschnittene, schematische Ansicht des Wäschetrockners und
- Figur 3a, b, c: Diagramme zum Ablauf des Verfahrens.

Die Figuren 1 und 2 zeigen einen Wäschetrockner 1 mit einer in einem Gehäuse 2 in einer horizontalen oder geneigten Achse 3a drehbar gelagerten Trommel 3. Der Wäschetrockner 1 weist hierbei eine Tür 4 auf, die die verschließbare Beschickungsöffnung 5 für die Trommel 3 bildet. In der geschnittenen Ansicht der Figur 2 ist zu erkennen, dass der Wäschetrockner 1 über ein Gebläse 6 und eine Heizeinrichtung 7 verfügt, wobei Gebläse 6 und Heizeinrichtung 7 zur Erzeugung eines Prozessluftstromes 8 vorgesehen sind. Die erwärmte Prozessluft 8 strömt über einen Wärmetauscher 9 zum Kondensieren der feuchten Kluft und zum Abgabe des Kondensats in eine Auffangwanne 9a sowie über eine Flusenfiltereinrichtung 10, wobei mit dem Prozessluftstrom 8 ein Duftmittelträger 11 zusammenwirkt, der den Wäschestücken 12 eine Duftnote verleiht. In der skizzierten Darstellung ist der Duftmittelträger 11 im Behandlungsraum

innerhalb der Trommel 3 an der Innenseite der Tür angebracht. Andere Orte, wie im Prozesslufkanal 8a, im Bereich der Filtereinrichtung 10 oder in einem Bypass sind ebenfalls möglich. Die Beduftungsdauer des Duftmittelträgers 11 während des Trocknungsprozesses ergibt sich hierbei aus der Intensität des Prozessluftstromes 8 oder der Dauer der aktivierten Heizeinrichtung 7.

Wie in der Fig. 2 skizziert, ist der Duftmittelträger 11 so angeordnet, dass die Prozessluft 8 des Prozessluftkreislaufs während des Trocknungszyklus mit dem Duftmittelträger 11 derart in Kontakt tritt, dass ein Abgabe des Duftstoffes aus dem Duftmittelträger 11 in die Prozessluft 8 und dann in die Wäschestücke 12 erfolgt. Der Trockner 1 besitzt ferner als Informations-Ausgabemittel eine optische Anzeige 13, die von der Steuereinrichtung 15 gesteuert wird. Diese Anzeige 13 wird aktiviert, wenn aufgrund einer vorbestimmten Bedingung das Duftmittel im Duftmittelträger 11 aufgebraucht ist und ausgewechselt werden muss. Nach dem Auswechseln oder Befüllen mit neuem Duftmittel muss der Benutzer diese Anzeige 13 mittels einer Taste 14 manuell zurücksetzen. Eine Bedienhandhabe 16 ist ferner zur Einstellung der Bedingung C, TF oder TH für einen aufgebrauchten oder entleerten Duftmittelträger 11 (VI=E) vorgesehen. Damit wird die Kapazität des Duftmittelträgers 11 vor Beginn der Trocknungszyklen mit dem neu eingesetzten Duftmittelträger 11 der Steuerungseinrichtung 15 bekanntgemacht und somit initialisiert. Bei Verwendung von Duftmittelträgern 11 gleicher Kapazität braucht die Initialisierung nach einem Wechsel nicht wiederholt werden.

Fig. 3a zeigt in einem Diagramm schematisch, wie die Bedingung für einen aufgebrauchten Duftmittelträger 11 in einer ersten Ausführung festgestellt wird. Dabei ist in der Y-Achse der Zustand bzw. der Befüllungszustand VI des Duftmittelträgers 11 abgebildet. Auf der X-Achse sind die aktivierten Trocknungszyklen aufgezählt. Nun ist zu erkennen, dass bei Aktivierung des ersten Trocknungszyklus Cnt=1 der Duftmittelträger 11 vollständig gefüllt ist, was mit dem Symbol "F" für "voll" angegeben ist. Zu erkennen ist, dass sich der Zustand VI dem Grenzwert E für "leer" nähert, je mehr Trocknungszyklen Cnt ablaufen. Beim Erreichen der Anzahl Cnt=C wird als Befüllungszustand Vi der Leerzustand E des Duftmittelträgers 11 bestimmt, sodass dies als aufgebrauchter Dufmittelträger 11 oder nicht mehr ausreichend vorhandenes Duftmittel an den Benutzer mittels einer aktivierten Signalausgabe "Signal active" signalisiert wird.

Fig. 3b zeigt in einem Diagramm schematisch, wie die Bedingung für einen aufgebrauchten Duftmittelträger 11 in einer zweiten Ausführung festgestellt wird. Dabei ist in der Y-Achse der Zustand bzw. der Befüllungszustand VI des Duftmittelträgers 11 abgebildet. Auf der X-Achse ist schematisch die Zeit skizziert, in der das Gebläse 6 für eine Mehrzahl von Trocknungszyklen aktiv ist. Auch hierbei ist zu erkennen, dass beim Start, also wenn das Gebläse 6 0 Stunden aktiviert war, der Duftmittelträger 11 vollständig gefüllt ist, was mit dem Symbol "F" für "voll" angegeben ist. Zu erkennen ist, dass sich der Zustand VI dem Grenzwert E für "leer" nähert, je mehr Stunden in Richtung Grenzwert G ablaufen. Beim Erreichen der Dauer t = G wird als Befüllungszustand Vi der Leerzustand E des Duftmittelträgers 11 bestimmt, sodass dies als aufgebrauchter Duftmittelträger 11 oder nicht mehr ausreichend vorhandenes Duftmittel an den Benutzer mittels einer aktivierten Signalausgabe "Signal active" signalisiert wird. In der Zeit vor dem Erreichen des Grenzwertes G wird als Befüllzustand VI nicht der Leerzustand oder aufgebrauchter Zustand angenommen, sodass in dieser Zeit die Signalausgabe nicht aktiviert ist (Signal inactive).

Fig. 3c zeigt in einem Diagramm schematisch, wie die Bedingung für einen aufgebrauchten Duftmittelträger 11 in einer zweiten Ausführung festgestellt wird. Dabei ist in der Y-Achse der Zustand bzw. der Befüllungszustand VI des Duftmittelträgers 11 abgebildet. Auf der X-Achse ist schematisch die Zeit skizziert, in der die Heizung 7 für eine Mehrzahl von Trocknungszyklen aktiv ist. Auch hierbei ist zu erkennen, dass beim Start, also wenn die Heizeinrichtung 7 0 Stunden aktiviert war, der Duftmittelträger 11 vollständig gefüllt ist, was mit dem Symbol "F" für "voll" angegeben ist. Zu erkennen ist, dass sich der Zustand VI dem Grenzwert E für "leer" nähert, je mehr Stunden der aktivierten Heizeinrichtung 7 in Richtung Grenzwert G ablaufen. Beim Erreichen der aktivierten Zeit t = G wird als Befüllungszustand Vi der Leerzustand E des Duftmittelträgers 11 bestimmt, sodass dies als aufgebrauchter Duftmittelträger 11 bzw. nicht mehr ausreichend vorhandenes Duftmittel an den Benutzer mittels einer aktivierten Signalausgabe "Signal active" signalisiert wird. In der Zeit vor dem Erreichen des Grenzwertes G wird als Befüllzustand VI nicht der Leerzustand oder aufgebrauchter Zustand angenommen, sodass in dieser Zeit die Signalausgabe nicht aktiviert ist (Signal inactive).

## Patentansprüche

1. Verfahren zum Betreiben eines Wäschetrockners (1), der zur Abgabe eines Duftstoffes während des Trocknungsprozesses ausgebildet ist, mit einer in einem Gehäuse (2) drehbar gelagerten Trommel (3), sowie eine mit einer Tür (4) verschließbare Beschickungsöffnung (5), wobei mittels eines Gebläses (6) und einer Heizeinrichtung (7) ein Prozessluftstrom (8) erzeugt wird, der durch die Trommel (3), einem Wärmetauscher (9) sowie eine Flusenfiltereinrichtung (10) strömt, und wobei durch den Prozessluftstrom (8) während des Trocknungsvorganges den Wäschestücken (12) ein Duftstoff zugeführt wird, der von einem Duftmittelträger (11) infolge einer von der Prozessluft (8) erzeugten Strömung herausgelöst und in die Prozessluft (8) eingeführt wird, wobei der Duftmittelträger (11) zur Aufnahme eines Duftstoffes für mehrere Trocknungsprozesse ausgebildet ist, und wobei das Verfahren die Schritte
- Ermitteln einer Bedingung (E) zur Identifikation eines aufgebrauchten Duftmittelträgers (11) und
- Aktivieren eines Ausgabemittels (13), wenn die Bedingung (E) erfüllt ist, dass ein aufgebrauchter Duftmittelträger (11) identifiziert ist
beinhaltet,
**dadurch gekennzeichnet,**
**dass** als Bedingung eine vorgegebene Dauer (TF) in Summe des aktivierten Gebläses (6) oder eine vorgegebene Dauer (TH) in Summe der aktivierten Heizeinrichtung mehrerer Trocknungszyklen festgelegt ist.

2. Verfahren nach Anspruch 1,
**dadurch gekennzeichnet,**
**dass** die vorgegebene Dauer (TF, TH) im Bereich 20 bis 100 Stunden liegt.

3. Verfahren nach Anspruch 2,
**dadurch gekennzeichnet,**
**dass** die vorgegebene Anzahl (C) von Trocknungszyklen oder die vorgegebene Dauer (TF, TH) des aktivierten Gebläses (6) oder der aktivierten Heizeinrichtung (7) mittels eines Eingabemittels (16) eingestellt werden kann.

4. Verfahren nach einem der Ansprüche 1 bis 3,
**dadurch gekennzeichnet,**
**dass** das Ausgabemittel (13) eine optische Anzeige, wie LED oder Symbol - oder Textausgabe auf einem Display ist.

5. Verfahren nach einem der Ansprüche 1 bis 3,
**gekennzeichnet durch**
ein akustisches Ausgabemittel.

6. Verfahren nach einem der Ansprüche 1 bis 5,
**gekennzeichnet durch** die Schritte
- Auffüllen oder Auswechseln des Duftmittelträgers (11);
- Zurücksetzen oder Löschen der Bedingung für die Identifikation eines aufgebrauchten Duftmittelträgers und
- Deaktivieren des Ausgabemittels (13).

7. Verfahren nach Anspruch 6,
**dadurch gekennzeichnet,**
**dass** das Zurücksetzen der besagten Bedingung und das Deaktivieren des Ausgabemittels (13) mittels einer manuellen Bedienhandhabe (14) erfolgen.

8. Verfahren nach Anspruch 6,
**dadurch gekennzeichnet,**
**dass** das Zurücksetzen der besagten Bedingung und das Deaktivieren des Ausgabemittels (13) selbständig beim Einsetzen des Duftmittelträgers (11) in eine vorgegebene, betriebsgemäße Position erfolgen.

## Claims

1. Method for operating a tumble dryer (1) which is designed to emit a fragrance during the drying process and comprises a drum (3) rotatably mounted in a housing (2) and a loading opening (5) that can be closed by a door (4), a process air stream (8) being generated by means of a fan (6) and a heating device (7), which air stream flows through the drum (3), a heat exchanger (9) and a lint filter device (10), and a fragrance being supplied to the laundry items (12) by the process air stream (8) during the drying process, which fragrance is released by a fragrance carrier (11) as a result of a flow generated by the process air (8) and is introduced into the process air (8), the fragrance carrier (11) being designed to receive a fragrance for a plurality of drying processes, and the method containing the steps of
- determining a condition (E) for identifying an applied fragrance carrier (11) and
- activating an output means (13) if the condition (E) is satisfied that an applied fragrance carrier (11) is identified,
**characterized in that**
a predetermined total duration (TF) of the activated fan (6) or a predetermined total duration (TH) of the activated heating device of a plurality of drying cycles is specified as the condition.

2. Method according to claim 1, **characterized in that**
the predetermined duration (TF, TH) is in the range of 20 to 100 hours.

3. Method according to claim 2, **characterized in that**
the predetermined number (C) of drying cycles or the predetermined duration (TF, TH) of the activated fan (6) or of the activated heating device (7) can be adjusted by means of an input means (16).

4. Method according to any of claims 1 to 3, **characterized in that**
the output means (13) is an optical indicator, such as an LED or symbol or text output on a display.

5. Method according to any of claims 1 to 3,
**characterized by**
an audible output means.

6. Method according to any of claims 1 to 5,
**characterized by** the steps of
- filling or replacing the fragrance carrier (11);
- resetting or deleting the condition for the identification of an applied fragrance carrier and
- deactivating the output means (13).

7. Method according to claim
6, **characterized in that**
said condition is reset and the output means (13) is deactivated by means of a manual operating handle (14).

8. Method according to claim
6, **characterized in that**
said condition is reset and the output means (13) is deactivated automatically when inserting the fragrance carrier (11) into a predetermined operating position.

## Revendications

1. Procédé de fonctionnement d'un sèche-linge (1), qui est conçu pour distribuer un parfum pendant le processus de séchage, et comporte un tambour (3) monté en rotation dans une enveloppe (2), ainsi qu'une ouverture de chargement (5) pouvant être fermée par une porte (4), un flux d'air de process (8) étant généré au moyen d'un ventilateur (6) et d'un dispositif de chauffage (7), lequel flux d'air traverse le tambour (3), un échangeur de chaleur (9) et un dispositif de filtrage de peluches (10), et un parfum étant acheminé par le flux d'air de process (8) jusqu'au linge (12) pendant l'opération de séchage, lequel parfum est libéré par un porte-parfum (11) à la suite d'un flux généré par l'air de process (8) et introduit dans l'air de process (8), le porte-parfum (11) étant conçu pour recevoir un parfum pendant plusieurs processus de séchage, et le procédé comprenant les étapes consistant à
- déterminer une condition (E) d'identification de l'épuisement d'un porte-parfum (11) et
- activer, lorsque la condition (E) est remplie, un moyen de signalisation (13), indiquant que l'épuisement d'un porte-parfum (11) a été identifié,
**caractérisé en ce que**
la condition fixée est une durée prédéfinie (TF) correspondant au temps total d'activation du ventilateur (6) ou une durée prédéfinie (TH) correspondant au temps total d'activation du dispositif de chauffage pendant plusieurs cycles de chauffage.

2. Procédé selon la revendication 1,
**caractérisé en ce que**
la durée prédéfinie (TF, TH) se situe dans une plage allant de 20 à 100 heures.

3. Procédé selon la revendication 2,
**caractérisé en ce que**
le nombre prédéfini (C) de cycles de séchage ou la durée prédéfinie (TF, TH) d'activation du ventilateur (6) ou d'activation du dispositif de chauffage (7) peut être réglé(e) à l'aide d'un moyen de saisie (16).

4. Procédé selon l'une des revendications 1 à 3,
**caractérisé en ce que**
le moyen de signalisation (13) est un indicateur visuel, telle qu'une LED, ou l'affichage d'un symbole ou d'un texte sur un écran.

5. Procédé selon l'une des revendications 1 à 3,
**caractérisé par**
un moyen de signalisation acoustique.

6. Procédé selon l'une des revendications 1 à 5,
**caractérisé par** les étapes consistant à
- remplir ou remplacer le porte-parfum (11) ;
- réinitialiser ou supprimer la condition d'identification de l'épuisement d'un porte-parfum, et
- désactiver le moyen de signalisation (13).

7. Procédé selon la revendication 6,
**caractérisé en ce que**
la réinitialisation de ladite condition et la désactivation du moyen de signalisation (13) sont réalisées par commande manuelle (14).

8. Procédé selon la revendication 6,
**caractérisé en ce que**
la réinitialisation de ladite condition et la désactivation du moyen de signalisation (13) sont automatiquement effectuées lors de l'installation du porte-parfum (11) dans une position opérationnelle prédéfinie.
